# EUROPÄISCHE PATENTSCHRIFT

(11) **EP 0 466 001 B1**
(45) Veröffentlichungstag und Bekanntmachung des Hinweises auf die Patenterteilung: **02.03.1994**
(21) Anmeldenummer: 91110972.6
(22) Anmeldetag: 02.07.1991
(51) Int. Cl.: E05B 19/00

(54) **Schlüssel für Druckknopfmelder**
Key for reporting push button
Clef pour bouton-pression avertissant

(30) Priorität: 12.07.1990 DE 9010485 U
(43) Veröffentlichungstag der Anmeldung: 15.01.1992
(73) Patentinhaber: SIEMENS AKTIENGESELLSCHAFT, 80333 München (DE)
(72) Erfinder: Keller, Werner, W-8037 Olching (DE); Heinzel, Günter, W-8000 München 70 (DE)

(56) Entgegenhaltungen:
- DE-A- 2 141 753
- DE-A- 2 538 117
- DE-A- 2 650 472
- DE-A- 2 946 741
- DE-A- 3 211 420
- DE-A- 3 327 498
- DE-A- 3 626 899
- DE-A- 3 710 020
- DE-A- 3 734 925
- DE-C- 1 196 537

## Beschreibung

Die Erfindung bezieht sich auf einen Schlüssel für Druckknopfmelder, wie sie für Gefahrenmelder, z.B. Feuer-, Notalarm- oder Notrufmelder verwendet werden. Druckknopfmelder weisen eine Tür auf, die mit einem dafür vorgesehenen Schlüssel geöffnet und geschlossen werden kann. In der Brandmeldetechnik gibt es für die Druckknopfmelder, deren Gehäuse rot ist, einen bestimmten Schlüssel, der genormt ist und im allgemeinen für eine bestimmte Schließungsart vorgesehen ist. Diese Schließungsart ist üblicherweise durch einen Buchstaben, z.B. "D", gekennzeichnet, der beispielsweise auf dem Griffring des Schlüssels aufgebracht sein kann.

Der bekannte Schlüssel wurde bisher aus Stahlguß mit einer verkupferten bzw. vernickelten Oberfläche hergestellt. Er weist einen sehr langen Schlüsselschaft und einen verhältnismäßig kleinen Schlüssel-Griffring auf. Dieser Schlüssel, der auch in ganz ähnlicher Form für andere Gefahren-Druckknopfmelder verwendet wird, hat eine Reihe von Nachteilen. Er weist eine sehr unhandliche Form auf, die sowohl beim Schließen als auch beim Tragen an einem Schlüsselbund unpraktisch ist. Außer für die oben erwähnten Schließungsart weist der bekannte Schlüssel keine Möglichkeit auf, einen Firmennamen oder bestimmte Symbole, die leicht erkannt werden sollen, aufzubringen. Darüberhinaus sind die Herstellungskosten für den Schlüssel aus Stahlguß sehr hoch.

Aufgabe der Erfindung ist es, einen Schlüssel für Druckknopfmelder derart auszubilden, daß die obengenannten Nachteile vermieden werden können, und daß der Schlüssel mit geringem Aufwand problemlos für diverse Verwendungszwecke hergestellt werden kann.

Diese Aufgabe wird bei einem eingangs genannten Schlüssel erfindungsgemäß mit den kennzeichnenden Merkmalen des Anspruchs 1 gelöst.

Der neu gestaltete Schlüssel ist aus einem festen Kunststoff hergestellt, was zur erheblichen Kostensenkung beiträgt. Die großflächige Schlüsselplatte mit einer etwa daumengroßen Fläche und einem am Außenrand umlaufenden Wulst bilden eine ergometrisch günstige Form für die Handhabung des Schlüssels. Der Wulst bildet einen verdickten und abgerundeten Versteifungsrand, der nicht nur die Stabilität des Schlüssels erhöht, sondern auch ein Abrutschen des Daumens und der anderen Finger verhindert. Darüber hinaus weist er einen kurzen Schlüsselschaft auf. Er kann auch ein Loch in der Griffplatte aufweisen, so daß er bequemer am Schlüsselbund getragen werden kann.

In einer weiteren Ausgestaltung der Erfindung ist zumindest eine Griff-Fläche der Schlüsselplatte mit einem Namenszug, beispielsweise einem Firmennamen, und/oder mit einem Schriftzeichen bzw. Symbol, z.B. ein Piktogramm für Feuer, versehen. In vorteilhafter Weise kann dies mit Hilfe eines Wechselstempels im Spritzwerkzeug erfolgen, so daß bei der Herstellung in einem Arbeitsgang Namenszug und/oder Symbol mitgeprägt wird. Der Namenszug oder andere Zeichen können auch anderweitig aufgebracht sein.

Eine zweckmäßige Ausgestaltung ist dadurch gegeben, daß die Griffplatte ovalförmig ausgebildet ist und somit eine besonders günstige ergometrische Form aufweist.

In einer weiteren Ausgestaltung der Erfindung ist die Griffplatte rechteckförmig ausgebildet. Dabei kann eine eventuell vorgesehene Aussparung von einem kreisförmigen Loch oder von einem Langloch gebildet sein. So wie die aufgebrachten Symbole oder Schriftzeichen für den jeweiligen Verwendungszweck vorzusehen sind, so kann in vorteilhafter Weise auch die Farbe des Kunststoffes dem jeweiligen Verwendungszweck entsprechen, beispielsweise rot für Druckknopfmelder der Brandmeldetechnik, oder beispielsweise gelb für Notalarm oder blau für Notrufe. Auf diese Weise kann problemlos der neue Schlüssel mit seiner Farbe und den entsprechenden Schriften oder Piktogrammen dem jeweiligen Verwendungszweck angepaßt werden.

An einem Ausführungsbeispiel wird der erfindungsgemäße Schlüssel anhand der Zeichnung erläutert. Dabei zeigen
Fig. 1 den neuen Schlüssel mit neutralem Aussehen,
Fig. 2 und 3 mit Namenszug und verschiedenen Kennzeichnungen,
Fig. 4 und 5 eine andere Ausführungsform des Schlüssels.

In Fig. 1 ist die verhältnismäßig große ovalförmige Schlüsselplatte 1 mit dem verdickten und abgerundeten, am äußeren Rand umlaufenden Versteifungsrand 2 zu sehen. Die etwa daumengroße Griff-Fläche 8 ist hier weder mit einem Namenszug noch mit einem Symbol versehen. Mittig im oberen Bereich der Griff-Fläche 8 ist eine Aussparung 4 angeordnet, so daß der Schlüssel am Schlüsselbund getragen oder an einem Haken eines Schlüsselbretts aufgehängt werden kann. Der verhältnismäßig kurze Schlüsselschaft 7 weist im allgemeinen eine übliche Ausnehmung 5 und den Schlüsselbart 6 auf.

In Fig. 2 ist der erfindungsgemäße Schlüssel erneut mit ovaler Griffplatte 1 dargestellt, jedoch ist die Griff-Fläche 8 mit einem Schriftzug 9, z.B. ein Firmenname, und mit einem Symbol für Feuer 3, einem Piktogramm, versehen. Die Kennzeichnung für die Schließungsart, durch den Buchstaben D ausgedrückt, ist im Versteifungsrand angebracht.

In Fig. 3 ist anstelle des Piktogramms ein Buchstabe F für Feuer dargestellt (3). Entsprechend einer anderen Verwendungsart können andere Piktogramme oder Kennzeichen oder Buchstaben auf der Griff-Fläche bzw. auf beiden Griff-Flächen angeordnet sein, sowie die Farbe des aus Kunststoff gefertigten Schlüssels entsprechend den Gehäusefarben der einzelnen Druckknopfmelder hergestellt sein.

In Fig.4 und 5 ist eine andere Ausführungsform des erfindungsgemäßen Schlüssels gezeigt. Die Griffplatte 1 ist rechteckförmig ausgebildet und weist abgerundete Ecken auf sowie einen umlaufenden Wulst (2). Die Griff-Fläche 8 kann - wie in Fig. 5 gezeigt - einen Namenszug 9, ein Piktogramm 3 und eine Schließungsartkennzeichnung 10 aufweisen, welche jedoch auf der Schlüsselplatte 1 beliebig angeordnet sein können.

Im oberen Bereich der Griff-Fläche 8 ist eine Aussparung 4 angeordnet, die von einem Langloch gebildet sein kann.

Es sind für die Ausgestaltung der Schlüsselplatte beliebig andere Ausführungsformen möglich, die jedoch im einzelnen nicht dargestellt sind.

## Patentansprüche

1. Schlüssel für Druckknopfmelder,
**dadurch gekennzeichnet**, daß das Material des Schlüssels aus festem Kunststoff besteht,
daß der Schlüssel eine großflächige Schlüsselplatte (1), die von einer etwa daumengroßen Fläche (8) und einem am Außenrand umlaufenden Wulst (2) gebildet ist, und einen relativ kurzen Schlüsselschaft (7) aufweist.

2. Schlüssel nach Anspruch 1,
**dadurch gekennzeichnet**, daß in der Schlüsselplatte (1) eine Aussparung (4) angeordnet ist.

3. Schlüssel nach Anspruch 1 oder 2,
**dadurch gekennzeichnet**, daß zumindest eine Griff-Fläche (8) einen Namenszug (9) und/oder ein Schriftzeichen oder Symbol (3) aufweist.

4. Schlüssel nach Anspruch 3,
**dadurch gekennzeichnet**, daß der Namenszug (9) und/oder das Schriftzeichen bzw. Symbol (3) geprägt ist.

5. Schlüssel nach einem der vorhergehenden Ansprüche,
**dadurch gekennzeichnet**, daß die Griffplatte (1) ovalförmig ausgebildet ist.

6. Schlüssel nach einem der vorhergehenden Ansprüche,
**dadurch gekennzeichnet**, daß die Griffplatte (1) rechteckförmig ausgebildet ist.

7. Schlüssel nach einem der vorhergehenden Ansprüche,
**dadurch gekennzeichnet**, daß die Farbe des Kunststoffs dem jeweiligen Verwendungszweck entspricht.

## Claims

1. Key for pushbutton warning indicators, characterized in that the material of the key consists of solid plastic, in that the key has a large-area key plate (1), which is formed by an approximately thumb-sized area (8) and a bead (2) running around the outer edge, and has a relatively short key shank (7).

2. Key according to Claim 1, characterized in that a recess (4) is arranged in the key plate (1).

3. Key according to Claim 1 or 2, characterized in that at least one gripping area (8) has a logo (9) and/or an inscription or symbol (3).

4. Key according to Claim 3, characterized in that the logo (9) and/or the inscription or symbol (3) is embossed.

5. Key according to one of the preceding claims, characterized in that the gripping plate (1) is of an oval design.

6. Key according to one of the preceding claims, characterized in that the gripping plate (1) is of a rectangular design.

7. Key according to one of the preceding claims, characterized in that the colour of the plastic corresponds to the respective intended use.

## Revendications

1. Clé pour dispositif avertisseur à bouton-poussoir
caractérisée en ce que la clé est en matière plastique rigide, en ce que la clé comporte une plaque (1) de grande surface formée d'une face (8) ayant à peu près la dimension du pouce et d'un bourrelet (2) faisant tout le tour du bord extérieur, et une tige (7) de clé relativement courte.

2. Clé suivant la revendication 1,
caractérisée en ce que dans la plaque (1) de clé est ménagé un évidement (4).

3. Clé suivant la revendication 1 ou 2,
caractérisée en ce qu'au moins une face (8) de préhension comporte un nom et/ou un caractère ou un symbole (3).

4. Clé suivant la revendication 3,
caractérisée en ce que le nom (9) et/ou le caractère ou le symbole (3) est estampé.

5. Clé suivant l'une des revendications précédentes,
caractérisée en ce que la plaque de préhension (1) est ovale.

6. Clé suivant l'une des revendications précédentes,
caractérisée en ce que la plaque de préhension (1) est rectangulaire.

7. Clé suivant l'une des revendications précédentes,
caractérisée en ce que la couleur de la matière plastique correspond à l'utilisation visée.
